# DEMANDE DE BREVET EUROPEEN

(11) **EP 0 303 585 A1**
(43) Date de publication de la demande: **15.02.1989**
(21) Numéro de dépôt: 88870131.5
(22) Date de dépôt: 05.08.1988
(51) Int. Cl.: F41G 1/38

(54) **Support pour instrument adaptable sur une arme**

(30) Priorité: 13.08.1987 BE 8700903
(71) Demandeur: ARSOC SPRL, B-4511 Barchon (BE)
(72) Inventeur: Maes, Félix Victor, B-4511 Barchon (BE); Baikrich, Michel, B-4040 Tilff (BE)
(74) Mandataire: Vanderperre, Robert

(57) **Abrégé**

Un corps (1) agencé pour porter un instrument a une surface d'appui (2) pour s'adapter sur l'arme sur laquelle le support doit être fixé, la surface intérieure (2) présentant au moins une arête ou surface d'accrochage (3) destinée à coopérer avec la surface de l'arme (21) sur un côté de celle-ci, ce corps portant un bras latéral mobil (4) afin de coopérer avec la surface de l'arme sur le côté de celle-ci qui est opposé à celui sur lequel s'adapte l'arête ou surface d'accrochage (3). Un moyen de verrouillage (6) est prévu pour maintenir le bras latéral mobile (4) en état de pression sur l'arme lorsqu'il est dans une première position et pour libérer le bras latéral mobile (4) lorsqu'il se trouve dans une seconde position. Lorsque le bras latéral mobile se trouve sous la contrainte du moyen de verrouillage (6), le corps (1) se trouve fixé rigidement sur l'arme par agrippement ferme du support (10) sur les côtés opposés de l'arme.

## Description

La présente invention concerne un dispositif pour fixer un instrument quelconque sur une arme, par exemple un pointeur, un viseur ou autre.

Les dispositifs connus pour fixer un instrument, par exemple un viseur, sur une arme comportent tous des agencements à ressort relativement compliqués pour assurer le serrage du support sur l'arme.

Le but de l'invention est de procurer un dispositif simple permettant de monter de façon rapide et sûre un instrument quelconque sur une arme, par exemple une arme de poing ou d'épaule, et en outre de proposer un dispositif aisément adaptable à tout modèle d'arme.

Ce but est atteint grâce à l'invention par un support pour instrument tel que défini dans les revendications ci-annexées.

Un mode d'exécution exemplaire du support de montage selon l'invention est illustré dans les dessins ci-annexés.

La figure 1 montre le support de montage placé et fixé sur une arme vue de face, le support portant un pointeur à laser miniature.

La figure 2 montre le support de montage de la figure 1 placé sur l'arme mais non encore fixé sur celle-ci.

La figure 3 est une vue de côté du support de montage montré à la figure 1.

La figure 4 est une vue semblable à celle de la figure 3 mais avec levier de serrage en position relevée.

Le dispositif de support selon l'invention est identifié dans son ensemble par la notation de référence 10 dans les dessins ci-annexés. La figure 1 montre le dispositif portant par exemple un pointeur à laser 20, le dispositif étant fixé sur une arme dont le contour, vu de face, est représenté à titre d'exemple par la ligne en pointillé notée 21. Il est bien entendu que le dispositif selon l'invention convient pour la fixation sur tout modèle d'arme, quel qu'en soit le contour. La figure 2 montre le dispositif mis en place sur une arme mais non encore fixé sur celle-ci.

Le dispositif 10 comprend un corps 1 ayant une surface d'appui incurvée 2 pour s'adapter sur le dessus d'une arme. A une extrémité latérale de la surface incurvée 2, le corps 1 présente une arête ou une surface d'accrochage 3 destinée à coopérer avec la surface de l'arme sur laquelle doit être fixé le corps 1, sur un côté de cette arme.

A l'autre extrémité latérale du corps 1 est suspendu un bras mobile 4. Celui-ci est monté sur deux pivots 5 fixés au support 1. Comme le montrent plus spécialement les figures 3 et 4, les pivots 5 sont fixés au corps 1 à l'intérieur d'un évidement ou d'une découpe 11 ménagé dans le corps et dans cet évidement vient se loger partiellement la partie supérieure du bras mobile 4. Les pivots 5 définissent un axe de pivotement pour le bras 4.

Lorsque le dispositif se trouve mis en place sur une arme (figure 2), le bras 4 pend librement autour de ses pivots 5 et sa partie inférieure se trouve dégagée de l'arme. Pour assurer le serrage du bras 4 contre l'arme et assurer ainsi la fixation du corps 1 sur l'arme, le dispositif selon l'invention comprend un moyen de serrage et de verrouillage destiné à exercer et maintenir une pression sur le bras mobile 4. Dans le mode d'exécution représenté dans les dessins, ce moyen de verrouillage est constitué d'un levier 6 monté autour d'un pivot 7 fixé à l'extrémité supérieure du bras mobile 4. Le levier 6 est formé avec un élément en saillie ou talon de pression 8 (visible dans la partie arrachée de la figure 1) conformé pour coopérer avec une surface de pression 9 formée sur le corps 1 lorsque le levier 6 se trouve en position de serrage.

Le talon de pression 8 et la surface de pression 9 sont profilés, suivant l'invention, de manière que lorsque le levier de verrouillage 6 se trouve abaissé vers l'arme, par dessus le bras mobile 4, la surface de pression 9 exerce sur le talon 8 une pression qui porte le levier 6 à pivoter afin d'exercer à son tour et maintenir une pression sur le bras 4, et en particulier sur la partie inférieure du bras, de façon à maintenir le bras 4 en contact serré avec l'arme. Dans l'exemple d'exécution illustré, la surface de pression 9 est rendue accessible au talon de pression 8 grâce à une découpe 16 ménagée dans le bras 4. Cette découpe est visible en particulier dans la figure 4 qui montre le dispositif avec le levier de verrouillage 6 en position relevée.

Le dispositif selon l'invention peut être fixé sur une arme de façon très simple. Lorsque le corps 1 du dispositif se trouve placé sur l'arme, il suffit de faire pivoter le levier de verrouillage 6 vers l'arme afin de serrer le bras 4 contre l'arme. Le support 10 se trouve ainsi fixé rigidement sur l'arme par serrage et agrippement sous tension de ses deux extrémités latérales sur les côtés opposés de l'arme. On observe sur les dessins donnés à titre d'exemple que le bras latéral mobile 4 présente avec avantage une largeur qui lui procure une surface de contact appréciable avec la surface de l'arme sur laquelle est monté le support.

La pression de serrage exercée par le levier de verrouillage 6 sur le bras 4 se maintient de façon constante grâce au profil du talon 8 auquel est de préférence donné la forme d'un nez orienté vers le haut de manière que toute tendance du levier 6 à pivoter en s'écartant de l'arme à partir de la position angulaire de verrouillage (figure 1) rencontre et provoque une augmentation de la pression exercée par la surface de pression 9. Ainsi, toute tendance du bras 4 à s'écarter de l'arme et à se dégager de la position de serrage ferme se trouve automatiquement contrecarrée par une augmentation de pression et un renforcement du serrage.

L'agencement selon l'invention a l'avantage d'assurer les fonctions de pression, de serrage et de verrouillage en une seule opération et une seule manoeuvre. De plus, cet agencement a encore l'avantage de pouvoir s'adapter sur différents modèles d'arme avec une parfaite sécurité de fixation. Enfin, cet agencement est simple et robuste car il ne fait usage d'aucun organe à ressort.

Dans l'exemple de réalisation illustré aux figures 1 et 2, le corps 1 présente extérieurement une rainure de forme trapézoïdale 12 pour la fixation d'un pointeur à laser 20 par exemple dans une position angulaire décalée par rapport au plan axial vertical de l'arme 21, ce qui permet de laisser libre l'axe de visée de l'arme (l'axe de visée est situé dans le plan axial vertical). Sur le corps 1 du support 10 est monté un levier de commande 13 qui pivote autour d'un axe 14 s'étendant parallèlement à l'axe du pointeur 20. Le levier 13 sert à actionner un contacteur (non montré) pour la mise sous tension de la cellule laser afin de produire un faisceau laser. Le levier 13 a une forme incurvée pour venir se placer sur le côté de l'arme 21 afin de pouvoir être actionné d'une seule main et en même temps que la détente de l'arme. Le levier 13 peut être bloqué par un verrou 15 afin d'éviter un allumage indésirable de la cellule laser.

Bien que dans ce qui précède on ait décrit une forme de réalisation avantageuse de l'invention à titre d'exemple, il est entendu que l'invention n'est nullement limitée à celle-ci. Toutes les modifications et variantes ou tous agencements équivalents qui sont de la compétence de l'homme de l'art doivent être considérés comme compris dans le cadre de l'invention.

## Revendications

1. Support pour instrument destiné à être fixé sur une arme, comprenant un corps agencé pour porter ledit instrument, ledit corps portant à une extrémité de sa longueur transversale un bras latéral mobile monté pour pivoter de manière à pouvoir coopérer avec une partie latérale de l'arme et un moyen de pression pour presser ledit bras mobile contre la surface de l'arme, caractérisé en ce que la surface d'appui (2) du corps (1) présente au moins une arête ou surface d'accrochage (3) destinée à coopérer avec la surface de l'arme (21) le long du côté de celle-ci qui est opposé au côté avec lequel coopère ledit bras latéral (4), de manière que, lorsque le bras mobile (4) se trouve sous la contrainte du moyen de pression (6), le corps (1) se trouve fixé rigidement sur l'arme par agrippement ferme du support (10) sur les côtés opposés de l'arme.

2. Dispositif selon la revendication 1, caractérisé en ce que le bras latéral mobile (4) est monté sur des pivots (5) fixés au corps (1) à l'intérieur d'une découpe (11) formée dans ledit corps.

3. Dispositif selon la revendication 2, caractérisé en ce que la partie supérieure du bras latéral mobile (4) s'engage au moins partiellement dans la découpe (11).

4. Dispositif selon la revendication 1, 2 ou 3, caractérisé en ce que le moyen de pression consiste en un levier (6) articulé autour d'un pivot (7) monté sur le bras latéral mobile (4), ledit levier (6) présentant un talon de pression (8) conformé pour coopérer avec une surface de pression (9) formée sur le corps (1), lorsque le levier (6) se trouve en position de serra ge, ledit talon (8) et ladite surface de pression (9) étant profilés de manière que lorsque le levier (6) se trouve en position de serrage la surface de pression (9) exerce sur le talon (8) une pression qui porte le levier (6) à pivoter afin qu'il exerce une pression sur le bras latéral mobile (4) de manière à maintenir celui-ci en contact serré avec l'arme.

5. Dispositif selon la revendication 4, caractérisé en ce que le talon de pression (8) est profilé de manière que toute tendance du levier (6) à s'écarter de l'arme à partir de sa position de verrouillage (fig. 1) provoque une augmentation de la pression exercée par ladite surface de pression (9) sur le talon (8).

6. Dispositif selon la revendication 4 ou 5, caractérisé en ce que le pivot (7) du levier de verrouillage (6) est fixé sur la partie supérieure du bras latéral mobile (4).

7. Dispositif selon la revendication 4, 5 ou 6, caractérisé en ce que le bras latéral mobile (4) présente une découpe (16) pour rendre la surface de pression (9) accessible à l'extrémité du talon de pression (8).

8. Dispositif selon l'une quelconque des revendications précédentes, caractérisé en ce que le corps (1) présente extérieurement une rainure (12) pour la fixation d'un instrument (20) dans une position angulaire décalée par rapport au plan axial vertical de l'arme (21) de manière à laisser libre l'axe de visée de l'arme (21).

9. Dispositif selon l'une quelconque des revendications précédentes, caractérisé en ce que le corps (1) porte en outre un levier de commande (13) monté pour basculer autour d'un axe de pivotement (14) fixé sur le corps (1) de manière que lorsqu'il se trouve en position basculée, il actionne un contacteur commandant l'instrument (20) fixé sur ledit corps.

10. Dispositif selon la revendication 9, caractérisé en ce que le corps (1) porte en outre un verrou (17) pour bloquer le levier de commande (15) et empêcher son basculement fortuit.
